# EUROPÄISCHE PATENTANMELDUNG

(11) **EP 0 530 464 A2**
(43) Veröffentlichungstag der Anmeldung: **10.03.1993**
(21) Anmeldenummer: 92111521.8
(22) Anmeldetag: 07.07.1992
(51) Int. Cl.: G21F 9/36, B30B 9/32, B30B 15/30

(54) **Verfahren zum Beschicken und Beschickungseinrichtung einer Presse zum Verdichten von Strukturteilen, insbesondere Brennelementskeletten bestrahlter Kernreaktorbrennelemente**

(30) Priorität: 08.08.1991 DE 4126270
(71) Anmelder: THYSSEN INDUSTRIE AG, D-45128 Essen (DE)
(72) Erfinder: Bierwirth, Helmut, W-3500 Kassel (DE); König, Thomas, W-3500 Kassel (DE)

(57) **Zusammenfassung**

An Pressen zum Verdichten von Brennelementskeletten bestrahlter Kernreaktorbrennelemente und anderen Strukturteilen soll die Beschickung ohne bisher notwendige Lageänderung des Pressenschachtes gegenüber dem Grundkörper der Presse wie auch ohne zumindest teilweise Demontage des Deckels des Pressenschachtes möglich sein.

Erfindungsgemäß weist das Joch (32), an dem sich der Gegenstempel bzw. der Übergabeschacht der Presse abstützt, eine Öffnung (32a) auf.
Durch die Öffnung (32a) wird die in Pressenlängsrichtung verschiebbare, mit dem zu verdichtenden Brennelementskelett (40) beladene Zuführrinne (9) bei entferntem Preßstempel bzw. Übergabeschacht bis an den Pressenschacht (31) bewegt. Nachfolgend wird das Brennelementskelett (40) durch einen ebenfalls in Pressenlängsrichtung verschiebbaren Schlitten (13) aus der Zuführrinne (9) in den Pressenschacht (31) eingeschoben.
Um die Baulänge der Beschickungseinrichtung kurz zu halten, erfolgt das Einschieben des Brennelementskelettes (40) in zwei Vorschubbewegungen des Schlittens (13) vzw. durch ein starr mit dem Schlitten (13) verbundenes Schiebeschild (16) und einen in die Zuführrinne (9) schwenkbaren Vorschubstempel (17).

## Beschreibung

Die Erfindung betrifft ein Verfahren zum Beschicken einer Presse zum Verdichten von Strukturteilen, insbesondere Brennelementskeletten bestrahlter Kernreaktorbrennelemente und anderen radioaktiven, kontaminierten und nichtradioaktiven Strukturteilen nach dem Oberbegriff des Anspruchs 1 und eine Beschickungseinrichtung zur Durchführung des Verfahrens.

Die aus der DE-PS 38 34 269 bekannte Presse zum Verdichten von länglichen radioaktiven Strukturteilen weist einen horizontal angeordneten Pressenschacht mit einem lösbar verbundenen Deckel bzw. mehreren, unabhängig voneinander lösbaren Deckelabschnitten auf. Zur Beschickung der Presse ist eine größere Anzahl von Spannmuttern - insbesondere im Hochverdichtungsbereich - zu lösen. Nach dem Ausschwenken der zugehörigen Deckelschrauben und dem Entfernen des Deckels bzw. der Deckelabschnitte wird das Strukturteil von oben in den Pressenkanal eingelegt. Das Verschließen des Pressenkanals erfolgt in umgekehrter Reihenfolge der Demontage des Pressenschachtes.

Die Beschickung der Presse ist wegen der Vielzahl der fernhantiert auszuführenden Arbeitsgänge, wie der lagegenauen Positionierung der Deckelabschnitte bzw. des Deckels und der zugehörigen Befestigungselemente, zeitaufwendig und führt zu einer hohen Beanspruchung der Befestigungselemente.

In der DE-OS 38 02 966 wird vorgeschlagen, eine Kolbenpresse mit einem, auf seinen Längsseiten allseitig geschlossenen, horizontal angeordneten Pressenschacht auszurüsten, dessen Stirnseiten geöffnet sind. Zur Beschickung der Presse mit Brennelementskeletten wird der Pressenschacht der Presse entnommen, außerhalb dieser in Längsrichtung von einer der Stirnseiten des Pressenschachtes mit dem Preßgut beladen und im beladenen Zustand in die Presse eingesetzt.

Zur Realisierung dieser Lösung ist es notwendig, durch entsprechende Vorrichtungen und koordinierte Bewegungsabläufe die Handhabung des Pressenschachtes großer Masse zu gewährleisten, eine exakte Positionierung des Pressenschachtes gegenüber dem Grundkörper der Kolbenpresse bzw. des dem Grundkörper entnommenen Pressenschachtes gegenüber dem in diesen einzuschiebenden Preßgut zu erreichen und eine funktionsfähige Verriegelung von Pressenschacht und Grundkörper während des Preßvorganges sicherzustellen.

Von daher liegt der Erfindung die Aufgabe zugrunde, zur Vermeidung der Nachteile des Standes der Technik, Pressen der eingangs genannten Art so zu beschicken, daß es einer Lageänderung des Pressenschachtes gegenüber dem Grundkörper der Presse wie auch einer zumindest teilweisen Demontage des Deckels des Pressenschachtes zur Beschickung der Presse nicht bedarf.

Diese Aufgabe wird bei einer gattungsgemäßen Presse durch die kennzeichnenden Merkmale der Ansprüche 1 Und 3 gelöst.

Die mit der Erfindung erzielten Vorteile liegen in der Vermeidung von die Beschickung vorbereitenden Maßnahmen an der Presse, da bei der Presse entnommenem Gegenstempel bzw. Übergabeschacht das zu pressende Gut direkt, d.h. ohne Lageänderung von Bauteilen der Presse, in Längsrichtung in den Pressenschacht eingeschoben werden kann.
Weiterhin ist von Vorteil, daß zum Beladen der Presse nur eine geringe Anzahl einfach zu steuernder Bewegungsabläufe erforderlich ist.

In Ausgestaltung der Erfindung ist vorgesehen, eine, mit einem oder mehreren Strukturteilen beladene, Zuführeinrichtung zunächst durch die Öffnung des Joches bis an den Pressenschacht zu bewegen und anschließend das oder die Strukturteile aus der Zuführeinrichtung in einer oder mehreren Vorschubbewegungen in den Pressenschacht zu schieben.

Hierdurch wird erreicht, daß es einer relativ aufwendigen Positionierung eines jeden Strukturteils gegenüber dem Pressenschacht nicht bedarf, da eine definierte Lage der Strukturteile in der Zuführeinrichtung bereits ausserhalb der Presse erreicht wird und somit nur eine einmalige Ausrichtung der Zuführeinrichtung gegenüber der Presse, insbesondere der entsprechenden Teile der Zuführeinrichtung gegenüber dem Pressenschacht, für eine funktionssichere Beschickung erforderlich ist.

Vorteilhaft ist es weiterhin, die Zuführeinrichtung als eine auf zwei in Pressenlängsrichtung verschiebbaren Paletten angeordnete, lösbar mit diesen verbundene Zuführrinne auszubilden, zu deren Verschiebung ein am Grundrahmen befindlicher Antrieb über ein Betätigungselement an einer der Paletten angreift.

Die einem, insbesondere bei der Beschickung mit Brennelementskeletten, starkem Verschleiß unterliegende Zuführrinne kann somit von der Zuführeinrichtung getrennt gewartet werden. Auch besteht die Möglichkeit, die Zuführrinne ausserhalb der Zuführeinrichtung zu beladen und im beladenen Zustand mit den Paletten zu verbinden. Zweckmäßig sollte in diesem Fall mindestens eine weitere Zuführrinne zum Einsatz kommen, deren Beladung mit Strukturteilen bereits während des Beschickungsprozesses erfolgen kann.

Die dem Transport der Strukturteile aus der Zuführeinrichtung in den Pressenschacht dienende Verschiebeeinheit ist vorteilhaft aus einem am Grundrahmen in Pressenlängsrichtung verschiebbaren Schlitten und einer oder mehreren an diesem angeordneten, parallel zur Pressenlängsachse verlaufenden und in den Bereich der Zuführeinrichtung vzw. schwenkbaren Transportstangen unterschiedlicher Länge gebildet.

Sollen Strukturteile häufig wechselnder Länge der Presse zugeführt werden, so kann durch Auswahl einer Transportstange geeigneter Länge in Abhängigkeit von der Länge des betreffenden Strukturteiles der Verfahrweg des Schlittens minimiert werden.

Um die Baulänge der Beschickungseinrichtung möglichst kurz zu halten, ist vorgesehen, bei am Pressenschacht anliegender Zuführrinne die Strukturteile durch vzw. zwei Vorschubbewegungen des Schlittens aus einer pressenfernen Ausgangslage mittels Transportstangen unterschiedlicher Länge in den Pressenschacht einzuschieben. Ist dabei die dem ersten Vorschub des Schlittens zugeordnete,kurze Transportstange als starr mit dem Schlitten verbundenes, in die Zuführrinne ragendes, Schiebeschild ausgebildet, entfällt gegenüber der, einem weiteren Vorschub des Schlittens zugeordneten, langen Transportstange in Form eines in die Zuführrinne schwenkbaren Vorschubstempels der Zeitaufwand für den betreffenden Schwenkvorgang und die zugehörige Schwenkvorrichtung.

Vorteilhaft ist es auch, die am Schlitten angeordneten Transportstangen an den Stirnseiten der Strukturteile angreifen zu lassen, um ein Verklemmen von Transportstange und Strukturteil beim Einschieben der Strukturteile in den Pressenschacht zu vermeiden.

In weiterer Ausgestaltung der Erfindung ist vorgesehen, zwischen Zuführrinne und Grundrahmen und/oder zwischen Schlitten und Grundrahmen in Pressenlängsrichtung angeordnete Linearführungen vorzusehen. Unterstützt durch an der Öffnung des Joches befindliche Rollen zur Führung der Zuführrinne bei ihrer Bewegung durch das Joch und eine mit dem Pressenschacht verbundene Kulisse, in die der geschlossene Kanal der Zuführrinne nach der Verschiebung der Zuführrinne an den Pressenschacht eingreift, wird eine Positionierung der Beschickungseinrichtung zur Presse erreicht, die ein verkantungsfreies Einschieben der Strukturteile in den Pressenschacht ermöglicht.

Ein Ausführungsbeispiel der Erfindung ist in den Zeichnungen dargestellt und wird im folgenden näher beschrieben.

Es zeigen
- Fig. 1: eine Seitenansicht einer Beschickungseinrichtung,
- Fig. 2: einen Schnitt der Beschickungseinrichtung an der Linie A-A' von Fig. 1,
- Fig. 3: einen Schnitt des als Kanal ausgebildeten Teils der Zuführrinne der Beschickungseinrichtung an der Linie B-B' von Fig. 1,
- Fig. 4 bis Fig. 8: eine Seitenansicht der Beschickungseinrichtung und einen Teil der Presse in verschiedenen Beschickungsphasen des Brennelementskelettes 40 und
- Fig. 9: eine Darstellung der Beschickungseinrichtung und von Teilen der Presse in der Draufsicht in verschiedenen Beschickungsphasen des Brennelementskelettes 40.

Die in den Figuren dargestellte Beschickungseinrichtung einer Presse für Brennelementskelette 40 in Form von länglichen, radioaktiven Strukturteilen weist einen Grundrahmen 1 auf, der in Pressenlängsachse ausgerichtet, mit in den Boden eingelassenen Ankerplatten 2 verbunden ist.

Auf der Oberseite des Grundrahmens 1 befindet sich eine horizontal angeordnete Linearführung 3, auf der zwei mit je vier Linearlagerbuchsen 4 versehene Paletten 5, 6 verschiebbar sind. Die mit einer Kuppelstange 7 verbundenen Paletten 5, 6 tragen eine, durch Verriegelungsbolzen 8 mit den Paletten 5, 6 verbundene, Zuführrinne 9, deren auf die Presse gerichtetes Ende als geschlossener Kanal 9a ausgebildet ist.

Die Zuführrinne 9 ist aus Winkelprofilen 9b und ebenen Verschleißblechen 9c zusammengesetzt und verschraubt, wie in Fig. 3 für den Kanal 9a dargestellt. Dabei sind die Krümmungsradien der Winkelprofile 9b und die Verbindungsstellen von Winkelprofilen 9b und Verschleißblechen 9c derart dem Querschnitt der zu pressenden Strukturteile angepaßt, daß ein mechanischer Kontakt der Strukturteile mit der Zuführrinne 9 auf die Verschleißbleche 9c begrenzt bleibt.

Seitlich am Grundrahmen 1 befindet sich eine in die Palette 6 eingreifende Schubspindel mit Antrieb 10 für die Zuführrinne 9.

Auf der gegenüberliegenden Seite des Grundrahmens 1 ist nach Fig. 2 eine Linearführung 11 für einen horizontal bewegbaren, mit Linearlagerbuchsen 12 versehenen, Schlitten 13 und eine Zahnstange 14 vorgesehen.

Am Schlitten 13 sind der Schlittenantrieb 15, dessen Ritzel 15a in die am Grundrahmen 1 befindliche Zahnstange 14 eingreift, ein Schiebeschild 16 und ein Vorschubstempel 17 angeordnet. Das starr mit dem Schlitten 13 verbundene Schiebeschild 16 ragt in den Querschnitt der Zuführrinne 9, so daß die Brennelementskelette 40 an deren Stirnseite erfaßt und in Richtung Pressenschacht 31 verschoben werden können. Der längs der Zuführrinne 9 angeordnete Vorschubstempel 17 ist an einem parallelgeführten Hebelpaar 18 in den Querschnitt der Zuführrinne 9 schwenkbar und greift im eingeschwenkten Zustand an der Stirnseite der Brennelementskelette 40 an, um diese bis in die für den Preßvorgang erforderliche Endlage zu verschieben. Er wird durch einen Antrieb 19 mit senkrecht angeordneter Zahnstange 20 betätigt.

In die Zuführrinne 9 der sich nach Fig. 4 in Ausgangsposition befindlichen Beschickungseinrichtung wird von oben mittels einer nicht dargestellten Übergabevorrichtung ein Brennelementskelett 40 eingelegt. Hierbei befinden sich die Zuführrinne 9 und der Schlitten 13 in ihren der Presse abgewandten Endlagen. Der Vorschubstempel 17 des Schlittens 13 ist soweit aus dem Bereich der Zuführrinne 9 geschwenkt, daß ein ungehindertes Einlegen des Brennelementskelettes 40 erfolgen kann. Der Gegenstempel bzw. der Übergabeschacht der Presse sind dem Pressenschacht 31 entnommen, nachdem letzterer um eine für die Entnahme notwendige Wegstrecke vom Joch 32 zurückgezogen wurde.

Hiernach wird die mit dem Brennelementskelett 40 bestückte Zuführrinne 9 mittels der an der Palette 6 angreifenden Schubspindel mit Antrieb 10 durch die Öffnung 32a des Joches 32 bis an den Pressenschacht 31 verschoben. Dabei dienen im Bereich des Joches 32 angeordnete Rollen 34 der Führung und die mit dem Pressenschacht 31 verbundene Kulisse 33 der zentrischen Aufnahme der Zuführrinne 9 (Fig. 5).

Daran anschliessend wird der Schlitten 13 in Pressenrichtung bewegt, wobei das starr mit dem Schlitten 13 verbundene Schiebeschild 16 das Brennelementskelett 40 von der Zuführrinne 9 in den Pressenschacht 31 um eine Teilstrecke einschiebt, deren Maximalwert bei Anliegen des pressenseitigen Endes des Vorschubstempels 17 am Joch 32 erreicht ist und deren minimale Länge von der Möglichkeit bestimmt wird, den Vorschubstempel 17 in Ausgangslage des Schlittens 13 in die Zuführrinne 9 schwenken zu können (Fig. 6).

Um das Brennelementskelett 40 in die für den Preßvorgang erforderliche Lage im Pressenschacht 31 zu bringen, ist in weiteren Verfahrensschritten vorgesehen, den Schlitten 13 annähernd in die Ausgangslage nach Fig. 4 zu bewegen, den Vorschubstempel 17 in die Zuführrinne 9 zu schwenken (Fig. 7) und das Brennelementskelett 40 durch den Vorschubstempel 17 vollständig von der Zuführrinne 9 in den Pressenschacht 31 einzuschieben (Fig. 8).

In einem abschließenden Verfahrensschritt wird die Ausgangssituation nach Fig. 4 hergestellt, indem die Zuführrinne 9 und der Schlitten 13 in ihre pressenfernen Endlagen verschoben werden und der Vorschubstempel 17 aus der Zuführrinne 9 geschwenkt wird.

Zur Verdeutlichung der Bewegungsabläufe bei der Beschickung sind in Fig. 9 die Beschickungseinrichtung und Teile der Presse stark vereinfacht in der Draufsicht dargestellt.

### Bezugszeichenliste

- 1: Grundrahmen
- 2: Ankerplatten
- 3: Linearführung
- 4: Linearlagerbuchsen
- 5: Palette
- 6: Palette
- 7: Kuppelstange
- 8: Verriegelungsbolzen
- 9: Zuführrinne
- 9a: Kanal (der Zuführrinne)
- 9b: Winkelprofile
- 9c: Verschleißbleche
- 10: Schubspindel mit Antrieb
- 11: (untere) Linearführung
- 12: (untere) Linearlagerbuchsen
- 13: Schlitten
- 14: Zahnstange
- 15: Schlittenantrieb
- 15a: Ritzel
- 16: Schiebeschild
- 17: Vorschubstempel
- 18: Hebelpaar
- 19: Antrieb (Zahnstange)
- 20: Zahnstange
- 30: Rahmen
- 31: Pressenschacht
- 32: Joch
- 32a: Öffnung
- 33: Kulisse
- 34: Rollen
- 40: Brennelementskelett

## Patentansprüche

1. Verfahren zum Beschicken einer Presse zum Verdichten von Strukturteilen, insbesondere Brennelementskeletten bestrahlter Kernreaktorbrennelemente oder von anderen radioaktiven, kontaminierten und nicht radioaktiven Strukturteilen, wobei die Presse einen vorzugsweise horizontal angeordneten Pressenschacht aufweist, der zwischen zwei, durch Zuganker verbundenen Jochen angeordnet und dem ein ein- oder mehrteiliger Preßstempel und ein herausnehmbarer Gegenstempel und/oder herausnehmbarer Übergabeschacht zugeordnet ist, dadurch gekennzeichnet, daß die Strukturteile in Pressenlängsrichtung durch eine Öffnung des Joches, an dem sich der Gegenstempel beim Preßvorgang abstützt, bei der Presse entnommenem Gegenstempel und entnommenem Übergabeschacht in den für den Preßvorgang aufnahmebereiten Pressenschacht geschoben werden.

2. Verfahren nach Anspruch 1, dadurch gekennzeichnet, daß eine, mit einem oder mehreren Strukturteilen beladene, Zuführeinrichtung zunächst durch die Öffnung des Joches bis an den Pressenschacht bewegt wird und anschließend das oder die Strukturteile aus der Zuführeinrichtung in einer oder mehreren Vorschubbewegungen in den Pressenschacht geschoben werden.

3. Beschickungseinrichtung einer Presse zum Verdichten von Strukturteilen, insbesondere Brennelementskeletten bestrahlter Kernreaktorbrennelemente oder von anderen radioaktiven, kontaminierten und nichtradioaktiven Strukturteilen, wobei die Presse einen vorzugsweise horizontal angeordneten Pressenschacht aufweist, der zwischen zwei, durch Zuganker verbundenen Jochen angeordnet und dem ein ein- oder mehrteiliger Preßstempel und ein herausnehmbarer Gegenstempel und/oder herausnehmbarer Übergabeschacht zugeordnet ist, vorzugsweise zur Durchführung des Verfahrens nach den Ansprüchen 1 oder 2, dadurch gekennzeichnet, daß die Beschickungseinrichtung eine das oder die Strukturteile aufnehmende, in Pressenlängsrichtung durch eine Öffnung (32a) des Joches (32) bis an den Pressenschacht (31) verschiebbare Zuführeinrichtung und eine das oder die Strukturteile aus der Zuführeinrichtung in den Pressenschacht (31) transportierende Verschiebeeinheit aufweist.

4. Beschickungseinrichtung nach Anspruch 3, dadurch gekennzeichnet, daß die Zuführeinrichtung als eine auf zwei in Pressenlängsrichtung verschiebbaren Paletten (5, 6) angeordnete, lösbar mit diesen verbundene Zuführrinne (9) ausgebildet ist, zu deren Verschiebung ein am Grundrahmen (1) befindlicher Antrieb über ein Betätigungselement an einer der Paletten (5, 6) angreift.

5. Beschickungseinrichtung nach Anspruch 3, dadurch gekennzeichnet, daß die Verschiebeeinheit aus einem am Grundrahmen (1) in Pressenlängsrichtung verschiebbaren Schlitten (13) und einer oder mehreren an diesem angeordneten, parallel zur Pressenlängsachse verlaufenden und in den Bereich der Zuführeinrichtung vzw. schwenkbaren Transportstangen unterschiedlicher Länge gebildet ist.

6. Beschickungseinrichtung nach Anspruch 5, dadurch gekennzeichnet, daß für verschiedene Vorschubbewegungen des Schlittens (13) aus einer pressenfernen Ausgangslage Transportstangen unterschiedlicher Länge vorgesehen sind.

7. Beschickungseinrichtung nach den Ansprüchen 5 oder 6, dadurch gekennzeichnet, daß die Transportstangen an den Stirnseiten der Strukturteile angreifen.

8. Beschickungseinrichtung nach Anspruch 6, dadurch gekennzeichnet, daß die dem ersten Vorschub des Schlittens (13) zugeordnete Transportstange als starr mit dem Schlitten (13) verbundenes, in die Zuführrinne (9) ragendes Schiebeschild (16) ausgebildet ist.

9. Beschickungseinrichtung nach Anspruch 8, dadurch gekennzeichnet, daß die dem zweiten Vorschub des Schlittens (13) zugeordnete Transportstange als ein in die Zuführrinne (9) schwenkbarer Vorschubstempel (17) ausgebildet ist.

10. Beschickungseinrichtung nach Anspruch 3, dadurch gekennzeichnet, daß zwischen der Zuführrinne (9) und dem Grundrahmen (1) und/oder zwischen dem Schlitten (13) und dem Grundrahmen (1) in Pressenlängsrichtung angeordnete Linearführungen (3, 11) vorgesehen sind.

11. Beschickungseinrichtung nach Anspruch 3, dadurch gekennzeichnet, daß an der Öffnung (32a) des Joches (32) Rollen (34) zur Führung der Zuführrinne (9) bei ihrer Bewegung durch das Joch (32) vorgesehen sind.

12. Beschickungseinrichtung nach Anspruch 3, dadurch gekennzeichnet, daß die Zuführrinne (9) an ihrem der Presse zugewandten Ende einen geschlossenen Kanal (9a) besitzt, der zur lagegenauen Positionierung der Zuführrinne (9) gegenüber dem Pressenschacht (31) in eine mit dem Pressenschacht (31) verbundene Kulisse (33) eingreift.
